# EUROPÄISCHE PATENTSCHRIFT

(11) **EP 1 108 844 B1**
(45) Veröffentlichungstag und Bekanntmachung des Hinweises auf die Patenterteilung: **09.06.2004**
(21) Anmeldenummer: 00127493.5
(22) Anmeldetag: 14.12.2000
(51) Int. Cl.: E05D 5/02, E05D 7/04

(54) **Justierbares Band**
Adjustable hinge
Penture réglable

(30) Priorität: 16.12.1999 DE 19960721
(43) Veröffentlichungstag der Anmeldung: 20.06.2001
(73) Patentinhaber: DORMA GmbH + Co. KG, 58256 Ennepetal (DE)
(72) Erfinder: Lümkemann, Rolf, 32139 Spenge (DE)

(56) Entgegenhaltungen:
- EP-A- 0 698 712
- EP-A- 1 087 147
- DE-U- 1 957 655
- DE-U- 7 705 090

## Beschreibung

Die Erfindung betrifft ein justierbares Band für die drehbewegliche Befestigung zwischen feststehenden Seitenteilen und Flügeln aus Ganzglasscheiben gemäß dem Oberbegriff des Anspruches 1.

Aus der EP 0 875 649 A2 ist eine Zarge für Brandschutztüren bekannt, wobei die Zarge zumindest im Bereich der Bänder geschlitzte Hohlräume aufweist, in die Bandlappen der Bänder einführbar sind. Die Befestigung der Bandlappen an der Zarge kann dabei über eine nicht näher beschriebene Klebeverbindung erfolgen. Einrichtungen zur Justage des Bandes bzw. der Bandlappen sind nicht vorgesehen.

Aus Ganzglasscheiben bestehende Türanlagen unterliegen materialspezifischen Anforderungen, so dass die bekannte Lösung nicht für Ganzglasanlagen verwendet werden kann.

Die DE 77 05 090 U beschreibt einen Klemmbeschlag für die Befestigung von Glasscheiben von Ganzglasanlagen, insbesondere für Squash-Hallen, mit Klemmschiene, Klemmschrauben, Mutter und Klemmschraubenbohrung in der Klemmschiene. Hierbei weist die Klemmschraubenbohrung einen wesentlich größeren Durchmesser als die Klemmschraube auf, so dass ohne weiteres und praktisch in jeder Richtung der Ebene der Glasscheibe ein Toleranzausgleich möglich ist. Hierzu ist die Klemmschraubenbohrung als Stufenbohrung mit Mutterkopfaufnahme und Mutterschaftaufnahme ausgeführt, wobei die Mutterkopfaufnahme einen wesentlich größeren Durchmesser aufweist, als die Mutterschaftaufnahme. Demgemäß sitzt in jeder Stufenbohrung eine Schaftmutter, deren Mutterkopf mit Ausgleichsspiel in die Mutterkopfaufnahme, deren Mutterschaft mit mindestens dem gleichen Ausgleichsspiel in die Mutterschaftaufnahme eingepasst ist.

Es ist Aufgabe der Erfindung, ein Band zu schaffen, das einfach montiert werden kann und in horizontaler und/oder vertikaler Richtung justierbar ist.

Gelöst wird diese Aufgabe mit den im Patentanspruch 1 angegebenen Merkmalen. Vorteilhafte Ausgestaltungen des Gegenstandes des Patentanspruches 1 sind in den Unteransprüchen angegeben.

Das erfindungsgemäße Band gemäß dem Patentanspruch 1 weist den Vorteil auf, dass die Montage des Bandes an Flügeln bzw. Seitenteilen aus Glas bestehender Türanlagen vereinfacht wird. Unter Türanlagen werden hier auch Duschkabinen und Duschwände verstanden, die schwenkbar miteinander verbundene Glaselemente aufweisen. Ein Befestigungselement des jeweiligen Bandlappens wird in eine Bohrung der entsprechenden Glasscheibe kraft- und formschlüssig eingeklebt, um bei der Montage des Bandlappens die direkte und dadurch riskante Klemmung der Ganzglasscheibe zu verhindern. Bei der Befestigung des Bandlappens erfolgt keine direkte Krafteinwirkung auf die Ganzglasscheibe. Diesbezügliche Beschädigungen der Glasscheibe werden ausgeschlossen.

Aus Ganzglasscheiben bestehende Türanlagen unterliegen aufgrund der Empfindlichkeit des Materials besonderen Anforderungen hinsichtlich der Befestigung der Ganzglasscheiben. Möglichkeiten zur Justage des Bandes müssen vorhanden sein, um z. B. das Aneinanderstoßen an den Kanten zu vermeiden, die besonders leicht beschädigt werden können. Des Weiteren werden durch die Justage Verspannungen in den Glasscheiben weitestgehend verhindert.

Beide Bandlappen sind jeweils an einem Befestigungselement mittels mindestens einem Verbindungselement befestigt, wobei das Befestigungselement direkt kraft- und formschlüssig in einer komplementären Bohrung der entsprechenden Ganzglasscheibe klebend befestigt ist.

An dem Bandlappen ist rückseitig ein Hohlraum ausgebildet, in dem ein Justierelement schwimmend gelagert ist. Die schwimmende Lagerung des Justierelementes in dem Hohlraum ermöglicht die horizontale und vertikale Justage des Bandlappens, dabei definiert die Größe des Spieles den Justierbereich und die Form des Hohlraumes definiert die möglichen Justierrichtungen.

Zur Bildung des Hohlraumes ist in dem Bandlappen rückseitig eine Ausnehmung ausgebildet, in die das Justierelement mit Spiel eingelegt wird. Eine Platte verschließt die Ausnehmung und wird an dem Bandlappen befestigt, so dass das Justierelement in horizontaler und vertikaler Richtung bewegbar ist. Eine Öffnung in der Platte ermöglicht die Einführung der Verbindungselemente in Gewindesackbohrungen des Justierelementes.

Das Befestigungselement weist einen Kragen auf, der einstückig an dem Befestigungselement ausgebildet ist. Der Kragen ist mit der Ganzglasscheibe flächig verklebt und verhindert bei der Verspannung des Bandlappens eine direkte Krafteinwirkung auf die Ganzglasscheibe.

Vorteilhafterweise ist zumindest eine horizontale Justierung des Bandlappens möglich. Die exakte Positionierung des Bandlappens erfolgt durch das klemmende Verschrauben des Justierelementes und damit des Bandlappens an dem Befestigungselement. Hierzu werden die in Bohrlöchern des Befestigungselementes angeordneten Verbindungselemente in die Gewindesackbohrungen des Justierelementes eingedreht.

Die frontseitige Anordnung der Verbindungselemente in Form von Schrauben ermöglicht dem Monteur einen einfachen Zugriff mittels handelsüblicher Werkzeuge. Die Ausbildung und Bedienung der Justiereinrichtung ist anwenderfreundlich, so dass auch ein ungeschulter Anwender die Justage vornehmen kann. Vorteilhafterweise ist die rückseitige Ausnehmung des Bandlappens so bemessen, dass der Kragen vollständig überkront werden kann und diesbezüglich keine Abdeckung notwendig ist. Das Befestigungselement einschließlich der Verbindungselemente schließt auf der gegenüberliegenden Glasseite bündig mit der Ganzglasscheibe ab. In einer konstruktiven Ausgestaltung ist das Befestigungselement in der Ganzglasscheibe versenkt angeordnet, so dass eine zusätzliche Abdeckung das Befestigungselement flächenbündig mit der Glasseite abdeckt.

Vorteilhaft ist insbesondere, dass der Bandlappen unabhängig von der endgültigen Justageposition keinen sichtbaren Bezug zum Befestigungselement aufweist. Die verdeckte Anordnung aller Funktionsteile verhindert Manipulationen und funktionshemmende Verschmutzungen und schafft ein vorteilhaftes optisches Erscheinungsbild, insbesondere hinsichtlich der Transparenz der Ganzglasscheiben. Darüber hinaus sind keine vorstehenden Teile vorhanden, so dass auch die Reinigung der Ganzglasflächen erleichtert wird. Die beiden Bandlappen des Bandes sind so ausgebildet, dass entsprechend verbundene Ganzglasscheiben bis zu einem Öffnungswinkel von 90° geöffnet werden können.

Die Erfindung wird nun anhand eines Ausführungsbeispieles näher beschrieben.

Dabei zeigen:
- Figur 1:: Eine Ansicht eines Bandlappens.
- Figur 2:: Eine Draufsicht des Bandlappens gemäß Figur 1 im montierten Zustand.
- Figur 3:: Einen Längsschnitt des Bandlappens gemäß Figur 1 im montierten Zustand.

Gleiche oder gleich wirkende Bauteile sind in der nachfolgenden Beschreibung mit gleichen Bezugszeichen versehen.

Eine in den Figuren nur auszugsweise dargestellte Türanlage besteht üblicherweise aus einem Seitenteil und einem daran mittels Bänder schwenkbar befestigten Flügel.. Ein derartiges Band ist jeweils aus zwei Bandlappen. 1 zusammengesetzt, die in einem so genannten Bandauge 2 schwenkbar miteinander verbunden sind. Sowohl das Seitenteil als auch der Flügel bestehen hauptsächlich aus Glas in Form so genannter Ganzglasscheiben 3. Die Ganzglasscheiben 3 können zum Beispiel farbig oder profiliert ausgebildet sein.

Die Bandlappen 1 sind jeweils an einer Ganzglasscheibe 3 in gleicher jedoch spiegelsymmetrischer Weise verbunden. Die beiden Bandlappen 1 sind so zueinander angeordnet, dass entsprechend verbundene Glasscheiben 3 bis zu einem öffnungswinkel von 90° geöffnet werden können. Die Bandlappen 1 bestehen vorzugsweise aus metallischen Materialien. Die nähere Erläuterung und Darstellung beschränkt sich nachfolgend auf den unmittelbaren Bereich eines Bandlappens 1 und der dort ablaufenden Vorgänge.

Der Bandlappen 1 ist an einem Befestigungselement 4 mittels Verbindungselementen 5 verspannbar angeordnet, wobei das Befestigungselement 4 direkt kraft- und formschlüssig in einer komplementären Bohrung 6 der Ganzglasscheibe 3 klebend befestigt ist. Das Befestigungselement 4 weist einen einstückigen Kragen 7 auf, der an einer Glasseite 8 anliegt und mit dieser verklebt ist. Der Kragen 7 verhindert bei der Verspannung des Bandlappens 1 eine direkte Krafteinwirkung auf die Ganzglasscheibe 3. In einem Hohlraum 9 des Bandlappens 1 ist ein Justierelement 10 schwimmend angeordnet, in das die Verbindungselemente 5 eingreifen.

Zur Bildung des Hohlraumes 9 ist rückseitig in dem Bandlappen 1 eine Ausnehmung 11 ausgebildet, in die das Justierelement 10 mit Spiel eingelegt ist. Eine Platte 12 verschließt die Ausnehmung 11 und wird an dem Bandlappen 1 mittels Gewindestiften 13 verschraubt. Das Justierelement 10 ist weiterhin in horizontaler und vertikaler Richtung bewegbar. Eine mittige Öffnung 14 in der Platte 12 ermöglicht die Einführung der Verbindungselemente 5 in Gewindesackbohrungen 15 des Justierelementes 10.

Anfangs wird das Befestigungselement 4 in der Bohrung 6 und der Kragen 7 an der Glasseite 8 der Ganzglasscheibe 3 verklebt. Der Bandlappen 1 ist in einem Vormontageschritt bereits mit dem Justierelement 10 und der Platte 12 bestückt worden. Beim anschließenden Befestigen des Bandlappens 1 werden die in Bohrlöcher 16 des Befestigungselementes 4 angeordneten Verbindungselemente 5 in Form von Schrauben in den Gewindesackbohrungen 15 des Bandlappens 1 eingedreht. Aufgrund der schwimmenden Lagerung des Justierelementes 10 kann der Bandlappen 1 vor dem endgültigen Anziehen der Schrauben 5 justiert werden. Die exakte und endgültige Positionierung erfolgt durch das klemmende Verschrauben des Justierelementes 10 an dem Befestigungselement 4. Der Bandlappen 1 wird dabei nur gegen das Befestigungselement 4 verspannt, so dass keine Kraft auf die Ganzglasscheibe 3 wirkt.

Die Schrauben 5 sind nach der vollständigen Verschraubung versenkt in den Bohrlöchern 16 angeordnet. Da das Befestigungselement 4 versenkt in der Bohrung 6 angeordnet ist, wird abschließend eine mit der Glasseite 18 flächenbündige Abdeckung 17 eingesetzt. Der Bandlappen 1 überkront mit seiner Ausnehmung 11 den Kragen 7 des Befestigungselementes 4 vollständig.

### Bezugszeichenliste

- 1: Bandlappen
- 2: Bandauge
- 3: Ganzglasscheibe
- 4: Befestigungselement
- 5: Verbindungselement
- 6: Bohrung
- 7: Kragen
- 8: Glasseite
- 9: Hohlraum
- 10: Justierelement
- 11: Ausnehmung
- 12: Platte
- 13: Gewindestift
- 14: Öffnung
- 15: Gewindesackbohrung
- 16: Bohrloch
- 17: Abdeckung
- 18: Glasseite

## Patentansprüche

1. Justierbares Band für die drehbewegliche Befestigung zwischen feststehenden Seitenteilen und Flügeln aus Ganzglasscheiben (3), die Bohrungen (6) aufweisen, in denen jeweils ein Befestigungselement (4) des Bandes kraft- und formschlüssig einklebbar ist, an dem ein Bandlappen (1) des Bandes verspannbar ist, wobei der Bandlappen (1) einen Hohlraum (9) aufweist, in dem ein Justierelement (10) schwimmend gelagert ist, das mit mindestens einem Verbindungselement (5) an dem Befestigungselement (4) befestigbar ist, **dadurch gekennzeichnet, dass** das Justierelement (10) in einer rückseitigen Ausnehmung (11) des Bandlappens (1) angeordnet ist, die durch eine Platte (12) verschlossen ist, in der eine Öffnung (14) ausgebildet ist, zum Ermöglichen der Einführung der Verbindungselemente (5) in das Justierelement (10).

2. Justierbares Band nach Anspruch 1, **dadurch gekennzeichnet, dass** das Befestigungselement (4) einen Kragen (7) aufweist, der an einer Glasseite (8) der Ganzglasscheibe (3) anliegt und mit dieser verklebt ist.

3. Justierbares Band nach Anspruch 1, **dadurch gekennzeichnet, dass** die Platte (12) an dem Bandlappen (1) verschraubt ist.

4. Justierbares Band nach einem der Ansprüche 1 bis 3, **dadurch gekennzeichnet, dass** die Verbindungselemente (5) in Bohrlöcher (16) des Befestigungselementes (4) und in Gewindesackbohrungen (15) des Justierelementes (10) einführbar sind.

5. Justierbares Band nach einem der Ansprüche 1 bis 4, **dadurch gekennzeichnet, dass** das Befestigungselement (4) mit einer der Glasseite (8) gegenüberliegenden Glasseite (18) flächenbündig angeordnet ist, wobei die Verbindungselemente (5) in den Bohrlöchern (16) versenkbar sind.

6. Justierbares Band nach einem der Ansprüche 1 bis 4, **dadurch gekennzeichnet, dass** das Befestigungselement (4) in der Bohrung (6) versenkt ist und eine Abdeckung (17) flächenbündig einsetzbar ist.

7. Justierbares Band nach einem der Ansprüche 1 bis 6, **dadurch gekennzeichnet, dass** der Bandlappen (1) mit der rückseitigen Ausnehmung (11) den Kragen (7) überkront.

## Claims

1. An adjustable hinge for the pivotable attachment between stationary side panels and leaves made of all-glass panes (3) having boreholes (6), into which respectively one fastening element (4) of the hinge can be non-positively and positively glued, to which a hinge strap (1) of the hinge can be clamped, the hinge strap (1) presenting a hollow space (9), in which an adjusting element (10) is floatingly supported, which latter can be fastened with at least one connecting element (5) at the fastening element (4), **characterized in that** the adjusting element (10) is located within an aperture (11) on the rear side of the hinge strap (1), which is closed by means of a plate (12) in which an opening (14) is formed allowing to insert the connecting elements (5) into the adjusting element (10).

2. An adjustable hinge according to claim 1, **characterized in that** the fastening element (4) presents a collar (7) sitting close to a glass surface (8) of the all-glass pane (3) and being glued thereto.

3. An adjustable hinge according to claim 1, **characterized in that** the plate (12) is screwed to the hinge strap (1).

4. An adjustable hinge according to one of the claims 1 to 3, **characterized in that** the connecting elements (5) can be introduced into boreholes (16) of the fastening element (4) and into threaded pocket boreholes (15) of the adjusting element (10).

5. An adjustable hinge according to one of the claims 1 to 4, **characterized in that** the fastening element (4) is arranged flush with a glass surface (18) being located opposite to the glass surface (8), the connecting elements (5) being able to be countersunk in the boreholes (16).

6. An adjustable hinge according to one of the claims 1 to 4, **characterized in that** the fastening element (4) is countersunk in the borehole (6) and a cover (17) can be inserted flush with the surface.

7. An adjustable hinge according to one of the claims 1 to 6, **characterized in that** the hinge strap (1), with the aperture (11) on the rear side thereof, covers the collar (7).

## Revendications

1. Paumelle ajustable pour la fixation pivotable entre des panneaux latéraux stationnaires et des vantaux faits de panneaux entièrement en verre (3) présentant des perçages (6) dans lesquels respectivement un élément de fixation (4) de la paumelle peut être collé par la force et par la forme, sur lequel une fiche de charnière (1) de la paumelle peut être serrée, ladite fiche de charnière (1) présentant un espace creux (9), dans lequel un élément d'ajustage (10) est supporté de façon flottante, lequel peut être attaché avec au moins un élément de connexion (5) sur l'élément de fixation (4), **caractérisée en ce que** l'élément d'ajustage (10) est arrangé dans un évidement (11) à l'arrière de la fiche de charnière (1) couvert par l'intermédiaire d'une plaque (12) dans laquelle est pratiquée une ouverture (14) pour pouvoir introduire les éléments de connexion (5) dans l'élément d'ajustage (10).

2. Paumelle ajustable selon la revendication 1, **caractérisée en ce que** l'élément de fixation (4) présente une collerette (7) laquelle est adjacente à une face en verre (8) de la vitre entièrement en verre (3) et est collée sur celle-ci.

3. Paumelle ajustable selon la revendication 1, **caractérisée en ce que** la plaque (12) est vissée sur la fiche de charnière (1).

4. Paumelle ajustable selon l'une des revendications 1 à 3, **caractérisée en ce que** les éléments de connexion (5) peuvent être introduits dans des trous de perçage (16) de l'élément de fixation (4) et dans des trous de filetage borgne (15) de l'élément d'ajustage (10).

5. Paumelle ajustable selon l'une des revendications 1 à 4, **caractérisée en ce que** l'élément de fixation (4) est arrangé à surface plane avec une surface en verre (18) qui est placée à l'opposé de la surface en verre (8), les éléments de connexion (5) pouvant être enfoncés dans les trous de perçage (16).

6. Paumelle ajustable selon l'une des revendications 1 à 4, **caractérisée en ce que** l'élément de fixation (4) est enfoncé dans le perçage (6) et un recouvrement (17) peut être mis en place à surface plane.

7. Paumelle ajustable selon l'une des revendications 1 à 6, **caractérisée en ce que** la fiche de charnière (1) couronne la collerette (7) avec son évidement (11) à l'arrière.
